# FASCICULE DE BREVET EUROPEEN

(11) **EP 0 160 613 B1**
(45) Date de publication et mention de la délivrance du brevet: **19.07.1989**
(21) Numéro de dépôt: 85450006.3
(22) Date de dépôt: 11.03.1985
(51) Int. Cl.: B27F 1/06, B27M 1/08, B27M 3/08, B27B 33/20

(54) **Procédé de fabrication de lames rainurées ou moulurées telles que lames de volets moulures de menuiserie ou de batiment et dispositif pour la mise en oeuvre de ce procédé**
Verfahren und Vorrichtung zur Herstellung von genuteten Holzlatten
Manufacturing method and apparatus for grooved slats

(30) Priorité: 14.03.1984 FR 8404478
(43) Date de publication de la demande: 06.11.1985
(73) Titulaire: S.A. FERMETURE ROSA, F-82150 Montaigu du Quercy (FR); Rosa, Jean, F-47140 Penne d'Agenais (FR)
(72) Inventeur: Rosa, Jean, F-47140 Penne d'Agenais (FR)
(74) Mandataire: Ravina, Bernard

(56) Documents cités:
- EP-A- 0 053 835
- DE-A- 2 553 950
- DE-C- 30 554
- DE-C- 49 372
- DE-C- 179 025
- FR-A- 527 959
- FR-A- 2 145 859
- FR-A- 2 424 400
- US-A- 2 789 598
- US-A- 3 099 301
- US-A- 3 187 612

## Description

La présente invention concerne un procédé de fabrication de lames rainurées ou moulurées telles que lames de volets, moulures de menuiserie ou de bâtiment et le dispositif pour la mise en oeuvre du procédé.

La fabrication de lames rainurées ou moulurées est réalisée de manière connue à partir d'un bastaing que l'on débite lame par lame ou simultanément, chaque lame étant ensuite l'une après l'autre usinée sur une machine de rainurage ou de moulurage.

Dans le cas de fabrication de lames de volets battants, celles-ci comportent sur leurs petits côtés longitudinaux une rainure et une languette obtenue par l'usinage précédent.

L'assemblage des lames est du type rainure et languette. Il est connu afin de consolider les volets battants formés par cet assemblage de brocher entre elles les lames.

A cet effet, après un usinage des lames, celles-ci sont rassemblées et percées et/ou entaillées perpendiculairement du petit côté usiné.

Les broches de consolidation passent donc dans les perçages ou entailles réalisés dans les lames et assurent donc leur serrage.

Il s'est avéré que ce procédé présente de nombreux inconvénients grévant la production et donc le coût des lames rainurées ou moulurées.

En effet, les usinages se faisant indépendamment les uns des autres, ceci entraîne des reprises des pièces usinées nécessitant de nouveaux réglages sur les machines assurant les usinages suivants.

Ces reprises et ces réglages amènent des pertes de temps et une baisse considérable du rendement de la fabrication.

Cependant, il est connu dans le brevet européen EP-A-53835 de réaliser sur un bastaing une mise à longueur après le corroyage et d'effectuer des usinages de forme et des délignages ou sciages sans reprise.

Ce dispositif présente toutefois un inconvénient pour les réglages entre la position des outils de sciage et la position des outils de forme qui sont portés respectivement par des arbres différents sur une même machine.

De plus, on connaît par le brevet DE-C-49372 un dispositif doté d'un arbre supérieur portant des outils de forme et d'un arbre inférieur portant des outils de forme et/ou des outils de sciage et qui est destiné à la fabrication de linteaux moulurés.

Les outils de forme de l'arbre supérieur sont pour certains dotés de parties saillantes réalisant une forme définissant une amorce de séparation.

Cependant, la réalisation de cette amorce de séparation est limitée par l'épaisseur des planches à usiner et d'autre part, l'emploi de ce type d'outil ne permet pas une grande étendue de possibilités sur les formes puisque celles-ci sont liées à la présence d'amorce de séparation et à l'épaisseur des planches à usiner.

Sur l'arbre inférieur du dispositif de ce brevet DE-C-49372 sont montés des outils de forme et/ou des outils de sciage.

Les outils de forme de l'arbre inférieur présentent un profil qui doit permettre la séparation de la planche en linteaux en réalisant une forme au droit de l'amorce de séparation précédemment obtenue par les outils de forme de l'arbre supérieur.

Ce double rôle des outils de forme limite à nouveau l'étendue des possibilités des formes et de plus dans le cas où les pièces à usiner sont très épaisses il n'est plus possible d'obtenir la forme et la séparation en même temps, ce qui constitue à nouveau une limitation dans le domaine d'utilisation.

La présente invention vise à obvier à l'ensemble de ces inconvénients en proposant un procédé de fabrication éliminant les reprises du produit pour l'usinage suivant et donc les réglages, en assurant de façon sûre le positionnement des surfaces usinées de la pièce les unes aux autres et en offrant un large étendue de possibilités dans les formes et les dimensions des pièces à usiner et en présentant un dispositif pour la mise en oeuvre de ce procédé.

A cet effet, le procédé de fabrication de lames rainurées ou moulurées, de moulures de menuiserie ou de bâtiments selon l'invention à partir d'un bastaing corroyé et mis à longueur comporte un usinage avec un arbre rotatif inférieur et un arbre rotatif supérieur qui se trouvent transversalement par rapport à ce bastaing guidé et déplacé sur une place horizontale, les arbres portant des outils de coupe profilés dont les arêtes sont alignées les unes avec les autres pour que le bastaing soit profilé et simultanément partagé en plusieurs lames profilées et se caractérise en ce que les outils sont composés en série alternée par des fraises individuelles à arête profilée et des lames de scies circulaires.

Des modes particuliers de réalisation de cette invention apparaîtront à la lecture de la description et en se référant aux dessins annexés donnés à titre d'exemple non limitatif et en lesquels :
- la figure 1 est une vue d'ensemble du dispositif de mise en oeuvre du procédé selon l'invention,
- la figure 2 est une vue d'un ensemble de la figure 1,
- les figures 3 et 4 sont des vues des outils du dispositif selon l'invention,
- les figures 5 et 6 sont des vues des lames rainurées et moulurées obtenues par le procédé selon l'invention,
- la figure 7 est une vue d'une autre forme de produit obtenu par le procédé selon l'invention.

Le procédé de fabrication de lames rainurées ou moulurées, de moulures de menuiserie ou de bâtiment ou autres selon l'invention consiste à partir d'un bastaing corroyé à usiner des formes sur la face inférieure du bastaing 3 et à réaliser simultanément des sciages sur la moitié de la hauteur inférieure dudit bastaing entre deux usinages de forme et/ou entre un usinage de forme et un bord du bastaing 3 et à usiner des formes sur la face supérieure dudit bastaing et à réaliser simultanément des sciages sur la moitié de la hauteur supérieure du bastaing 3 entre deux usinages de forme et/ou entre un usinage de forme et un bord dudit bastaing et dans les mêmes plans que les sciages réalisés sur la moitié de la hauteur inférieure.

Le procédé de fabrication est mis en oeuvre par usinage avec un arbre rotatif inférieur et un arbre rotatif supérieur qui se trouvent transversalement par rapport à ce bastaing guidé et déplacé sur une table horizontale, les arbres portant des outils de coupe profilés dont les arêtes sont alignées les unes aux autres pour que le bastaing soit profilé et simultanément partagé en plusieurs lames profilées.

Les outils sont composés en série alternée par des fraises individuelles à arêtes profilées et des lames de scies circulaires individuelles.

Préférentiellement, dans le procédé selon l'invention avant le sciage et l'usinage de forme simultanés dans au moins un même plan et après le corroyage du bastaing est réalisé une mise à longueur dudit bastaing.

Les lames rainurées ou moulurées ou moulures obtenues par le procédé selon l'invention peuvent être utilisées dans des applications différentes.

Dans le cas où ces lames sont destinées à la construction par exemple d'un volet battant, l'assemblage de celles-ci est réalisé par l'intermédiaire de broches d'acier.

En conséquence, les lames en sortie de fabrication doivent comporter des orifices transversaux de passage de broches.

A cet effet, le procédé selon l'invention de fabrication de lames rainurées ou moulurées de moulures de bâtiment ou de menuiserie et plus particulièrement de lames dont l'assemblage est réalisé par l'intermédiaire de broches pour former un volet battant ou autres, consiste à réaliser, après la mise à longueur du bastaing corroyé et avant les usinages de forme et les sciages simultanés, des perçages disposés suivant des lignes et des colonnes, ménagés perpendiculairement dans une grande face dudit bastaing et le traversant de part en part.

Le procédé de fabrication de lames rainurées ou moulurées selon l'invention à partir d'un bastaing 3 corroyé et mis à longueur et plus particulièrement pour la fabrication de lames du type de celles dont l'assemblage est réalisé par l'intermédiaire de broches consiste dans son ensemble à percer de part en part ledit bastaing perpendiculairement aux faces supérieure et inférieure en plusieurs points disposés suivant des lignes et des colonnes, et/ou à réaliser au moins un entaillage et/ou au moins un mortaisage, à réaliser un sciage sur la moitié de la hauteur inférieure du bastaing 3 entre les lignes de perçages et/ou entre une ligne de perçages et un bord dudit bastaing et simultanément à usiner des formes sur la face inférieure du bastaing entre les plans de sciage et/ou entre un plan de sciage et un bord dudit bastaing à réaliser un sciage sur la moitié de la hauteur supérieure du bastaing entre les lignes de perçages et/ou entre une ligne de perçages et un bord du bastaing 3 et à usiner simultanément des formes sur la face supérieure dudit bastaing entre les plans de sciages et/ou entre un plan de sciage et un bord dudit bastaing.

Les lames rainurées ou moulurées destinées par exemple à la construction de volets battants, de planchers ou autres comportent sur leurs tranches un profil d'assemblage, par exemple une languette 30 et une rainure 31 respectivement sur chaque tranche (figure 5) et peuvent être obtenue par le procédé ci-dessus énoncé.

Le procédé selon l'invention permet d'obtenir simultanément toutes les lames rainurées ou moulurées par usinage de forme et sciage simultanés.

Le dispositif pour la mise en oeuvre du procédé selon l'invention représenté en figure 1 comprend un poste de corroyage 1, un poste de mise à longueur 2 des bastaings 3 précédemment corroyés, des moyens de transfert 4 du poste de corroyage 1 au poste de mise à longueur 2, un ensemble de sciage et d'usinage 5 simultanés et des moyens d'amenage 6 des bastaings 3 entre le poste de mise à longueur 2 et l'ensemble de sciage et d'usinage simultanés 5.

Dans le cas où le dispositif de mise en oeuvre du procédé selon l'invention est destiné à la fabrication de lames rainurées ou moulurées dont l'assemblage est effectué par l'intermédiaire de broches d'acier pour, par exemple, former des volets battants ou autres, ledit dispositif comporte entre le poste de mise à longueur 2 d'un bastaing 3 et l'ensemble de sciage et d'usinage simultanés 5, un poste de perçage 7.

Avant ou après ce poste de perçage, le dispositif peut comporter des postes de mortaisage et/ou d'entaillage ou selon une autre forme de réalisation dépendant de l'utilisation des lames ou moulures le dispositif est doté entre le poste de mise à longueur et l'ensemble de mortaisage et/ou d'entaillage.

Le poste de corroyage 1 du dispositif selon l'invention de type connu permet l'usinage des côtés et des grandes faces de bastaing 3 par fraisage et/ou rabotage pour leur mise à dimensions.

Les bastaings 3 sont disposés sur une table 8, de préférence mobile, du poste de corroyage et sont usinés en continu dans ledit poste.

A la sortie du poste de corroyage 1, les bastaings sont amenés vers le poste de mise à longueur 2 par les moyens de transfert 4.

Ces moyens de transfert sont de préférence constitués par un tapis sans fin 9 amenant le bastaing 3 contre une butée 10 et par une palette 11 actionnée en translation perpendiculairement au tapis 9 par au moins un vérin 12.

Le bastaing 3 repose lors de son transfert sur deux barres 14 et est guidé par des plaques latérales 15 jusqu'au poste de mise à longueur 2.

Ce poste de mise à longueur 2 comprend suivant une forme préférentielle de réalisation deux scies circulaires 13 ou autres espacées l'une de l'autre d'une valeur réglable égale à la longueur désirée du bastaing.

Ledit bastaing est poussé entre ces deux scies par la palette 1 puis jusqu'aux moyens d'amenage 6 des bastaings vers l'ensemble d'usinage et de sciage simultanés 5.

Les moyens d'amenage 6 sont de préférence également constitués par un tapis sans fin 16 ; mais il va de soi que tout autre type de moyens peut convenir.

Dans le cas où le dispositif est apte à produire des lames destinées à être assemblées par l'intermédiaire de broches d'acier, les moyens d'amenage 6 comportent au moins un moyen de manutention 17 des bastaings vers le poste de perçage 7.

Ce moyen de manutention 17 est constitué selon une forme préférentielle de réalisation par un poussoir 17A agissant perpendiculairement au tapis sans fin 16.

A l'extrémité du tapis sans fin 16 est montée une butée 18. Lorsque le bastaing vient en contact avec cette butée, le poussoir 17A amène ledit bastaing vers le poste de perçage 7. Avantageusement, le dispositif selon l'invention est doté de deux poussoirs 17A agissant parallèlement et permettant le chargement de deux bastaings 3 sur le poste de perçage. Il va de soi que le dispositif selon l'invention comporte des guides entre le tapis sans fin 16 et le poste de perçage 7. Les bastaings sont mis en position et maintenus sous ledit poste de perçage 7 par les poussoirs 17A. Le poste de perçage 7 est constitué de préférence par au moins une perceuse verticale multi-broches permettant le perçage de tous les trous simultanément.

Les perçages sont alignés suivant des lignes et des colonnes. Le nombre de colonnes est fonction de la longueur des bastaings et de leur destination quant à leur utilisation. Le nombre de lignes est égal au nombre de lames rainurées ou moulurées délignées en sortie du dispositif selon l'invention. Avantageusement, les broches de la perçeuse peuvent être espacées l'une de l'autre de manière réglable et en fonction des paramètres précédemment énoncés.

Les perçages sont réalisés sur une grande face horizontale du bastaing 3 et traversent celui-ci de part en part. Selon une autre forme de réalisation le poste de perçage peut comporter au moins une perceuse horizontale afin de réaliser des perçages sur les faces verticales du bastaing. Avantageusement le dispositif peut être doté d'au moins un poste de perçage et/ou de mortaisage et/ou d'entaillage. Après la réalisation des perçages et/ou entailles et/ou mortaises suivant la disposition sus-énoncée, les bastaings sont amenés vers l'ensemble d'usinage et de sciage simultanés 5 par le poussoir 17A.

Préférentiellement, les bastaings 3 sont déposés sur un tapis sans fin 5A qui les amène vers ledit ensemble 5. L'ensemble d'usinage de forme et de sciage simultanés 5 du dispositif selon l'invention représenté en figure 2 comporte un bâti 19, une table mobile 20 à rouleaux 21 entrai- nés en rotation, une série de rouleaux supérieurs 22 alignés sur un plan parallèle à la table mobile 20 dont au moins un est entraîné et réglable en hauteur, un arbre inférieur 23 et un arbre supérieur 24 rotatifs. Les arbres supérieur 24 et inférieur 23 sont parallèles et préférentiellement décalés l'un par rapport à l'autre.

Selon une forme préférentielle de réalisation, l'arbre inférieur 23 est décalé vers l'arrière par rapport à l'arbre supérieur 24 suivant le sens d'avancement des bastaings dans l'ensemble 5. Sur chacun des arbres supérieur 24 et inférieur 23 sont montés des outils de sciage 25 et des outils d'usinage de forme 26.

Comme représenté aux figures 3 et 4, les outils d'usinage de forme 26 de chaque arbre 23 et 24 constituent des entretoises entre les outils de sciage 25. Les outils de sciage 25 sont constitués par des scies circulaires et sont disposés sur les arbres 23 et 24 suivant plusieurs plans parallèles perpendiculaires auxdits arbres.

Les outils de forme 26 sont constitués par exemple par des fraises présentant un profil correspondant à une moulure ou rainure, ou autres que l'on désire obtenir sur les lames.

Les outils de sciage 25 et les outils d'usinage de forme 26 de l'arbre inférieur 23 sont alignés suivant plusieurs plans parallèles perpendiculaires audit arbre aux outils de sciage 25 et aux outils d'usinage de forme 26 de l'arbre supérieur 24.

Les outils de forme représentés aux figures 3 et 4 sont adaptés à réaliser une rainure 31 (figure 3) et une languette 30 (figure 4) mais il va de soi que tout autre outil peut être utilisé pour réaliser d'autres profils.

Par exemple, les outils de forme peuvent présenter un profil apte à réaliser des moulures de menuiserie telles que représentées en figure 7.

Dans l'ensemble de sciage et d'usinage de forme simultanés 5, le bastaing 3 est entraîné par les rouleaux 21 de la table 20 puis par au moins un rouleau 22 supérieur entre les outils de sciage 25 et d'usinage 26.

Avantageusement, l'ensemble 5 comporte des moyens de mise en position des bastaings 3 par rapport aux outils et en fonction de la position des lignes de perçages.

Ainsi les bastaings sont positionnés dans l'ensemble 5 de manière à ce qu'une ligne de perçages passe entre deux outils de sciage 25.

Les bastaings 3 sont tout d'abord usinés sur leur face inférieure par les outils d'usinage 26 de l'arbre inférieur 23 et sont sciés sur la moitié de leur hauteur inférieure par les scies circulaires 25 de l'arbre inférieur simultanément à l'usinage et dans un même plan perpendiculaire à la face inférieure.

Lorsque les bastaings arrivent à la hauteur de l'arbre supérieur 24, la face supérieure est usinée et le sciage est achevé simultanément et dans le même plan perpendiculaire à la face supérieure par les scies circulaires travaillant la moitié supérieure de la hauteur dudit bastaing.

Préférentiellement, le dispositif selon l'invention comporte immédiatement après le dernier arbre portant les outils de sciage et d'usinage de forme au moins une paire de série de rouleaux de forme 32 parallèles, inférieure et supérieure entraînées en rotation afin d'assurer la translation et le maintien de chacune des lames L dans le sens de la hauteur.

Ces séries de rouleaux de forme 32 sont fixées chacune sur un arbre supérieur et sur un arbre inférieur entraînés en rotation et parallèles l'un à l'autre.

Les rouleaux de chaque série sont alignés avec les outils d'usinage de forme et présentent le même profil que le profil obtenu par l'outil de forme avec lesquels ils sont alignés. Avantageusement, le dispositif selon l'invention est doté de deux paires de séries de rouleaux de forme 32 inférieures et supérieures.

Ces rouleaux de forme 32 permettent en les maintenant chacune d'éviter aux lames L de se déplacer les unes par rapport aux autres et évitent le vrillage desdites lames afin d'éliminer les risques de coincement des outils de sciage.

Ainsi comme représenté en figure 5, lorsque le bastaing sort du dispositif selon l'invention, toutes les lames L sont débitées et usinées simultanément.

L'ensemble de sciage et d'usinage comporte avantageusement des moyens d'aspiration de préférence sur chaque outil, des moyens d'entraînement des arbres inférieur et supérieur ainsi que des moyens d'entraînement des rouleaux, des éléments de réglage de leur position en hauteur par rapport à la table mobile 20.

Avantageusement, les arbres inférieur 23 et supérieur 24 peuvent être disposés l'un par rapport à l'autre et dans le plan horizontal de manière variable afin que l'ensemble 5 accepte toutes les hauteurs de bastaings.

Selon une forme préférentielle de réalisation les arbres 23 et 24 sont guidés dans des doubles paliers (non représentés).

Le dispositif pour la mise en oeuvre du procédé selon l'invention est avantageusement automatique, afin de pouvoir travailler en continu.

Il va donc de soi que ledit dispositif comporte sur les différentes butées des moyens de transfert et sur ces différents postes de travail des contacts émettant des informations aux organes moteurs.

Le procédé et le dispositif pour sa mise en oeuvre selon l'invention permet de produire de manière continue et rapide des lames rainurées ou moulurées sans qu'il soit nécessaire d'effectuer des réglages sur les différents postes de travail après chaque opération.

## Revendications

1. Procédé de fabrication de lames rainurées ou moulurées, de moulures de menuiserie ou de bâtiments à partir d'un bastaing corroyé et mis à longueur par usinage avec un arbre rotatif inférieur et un arbre rotatif supérieur qui se trouvent traversalement par rapport à ce bastaing guidé et déplacé sur une table horizontale, les arbres portant des outils de coupe profilés dont les arêtes sont alignées les unes avec les autres pour que le bastaing soit profilé et simultanément partagé en plusieurs lames profilées, caractérisé en ce que les outils sont composés en série alternée par des fraises individuelles à arête profilée et des lames de scies circulaires individuelles.

2. Procédé de fabrication de lames rainurées ou moulurées, selon la revendication 1, à partir d'un bastaing corroyé et mis à longueur et plus particulièrement pour la fabrication de lames du type de celles dont l'assemblage est réalisé par l'intermédiaire de broches caractérisé en ce qu'il consiste :
- à percer de part en part ledit bastaing perpendiculairement aux faces supérieure et inférieure en plusieurs points disposés suivant des lignes et des colonnes.
- et/ou à réaliser au moins un entaillage et/ou au moins un mortaisage.
- à réaliser un sciage sur la moitié de la hauteur inférieure du bastaing entre les lignes de perçages et/ou entre une ligne de perçages et un bord dudit bastaing et simultanément à usiner des formes sur la face inférieure du bastaing entre les plans de sciage et/ou entre un plan de sciage et un bord dudit bastaing.
- et à réaliser un sciage sur la moitié de la hauteur supérieure du bastaing entre les lignes de perçages et/ou entre une ligne de perçages et un bord dudit bastaing et à usiner simultanément des formes sur la face supérieure du bastaing entre les plans de sciage et/ou entre un plan de sciage et un bord dudit bastaing.

3. Dispositif pour la mise en oeuvre du procédé selon les revendications 1 et 2 comprenant :
- un poste de corroyage (1) des bastaings (3).
- un poste de mise à longueur (2) desdits bastaings précédemment corroyés.
- des moyens de transfert (4) des bastaings entre le poste de corroyage (1) et le poste de mise à longueur (2).
- un ensemble de sciage et d'usinage de forme (5) comportant un bâti (19), une table mobile (20) à rouleaux (21) entraînés en rotation, une série de rouleaux (22) supérieurs alignés sur un plan parallèle à la table mobile (20) dont au moins un est entraîné en rotation et réglable en hauteur, un arbre inférieur (23) et un arbre supérieur (24) horizontaux parallèles décalés l'un par rapport à l'autre et des moyens d'amenage (6) des bastaings (3) entre le poste de mise à longueur (2) et l'ensemble de sciage et d'usinage (5), dispositif caractérisé en ce que sur l'arbre inférieur (23) sont montés des outils de sciage (25) réalisant un sciage sur la moitié de la hauteur inférieure du bastaing (3) et des outils d'usinage de forme (26) indépendants des outils de sciage (25), constituant entretoises entre lesdits outils de sciage et réalisant des formes sur la face inférieure dudit bastaing, en ce que sur l'arbre supérieur (24) sont montés des outils de sciage (25) réalisant un sciage sur la moitié de la hauteur supérieure du bastaing (3) et des outils d'usinage de forme (26) indépendants des outils de sciage (25) constituant entretoises entre les outils de sciage et réalisant des formes sur la face supérieure dudit bastaing et en ce que les outils de sciage (25) et les outils d'usinage de forme (26) de l'arbre inférieur (23) sont alignés respectivement suivant plusieurs plans parallèles entre eux et perpendiculaires audit arbre inférieur aux outils de sciage (25) et aux outils d'usinage de forme (26) de l'arbre supérieur (24).

4. Dispositif selon la revendication 3 caractérisé en ce qu'il comporte, immédiatement après l'arbre supérieur (24), au moins une paire de séries de rouleaux de forme (32) parallèles inférieure et supérieure entraînées en rotation afin d'assurer la translation et le maintien des lames (L) dans le sens de leur hauteur pour éviter auxdites lames de se déplacer les unes par rapport aux autres.

5. Dispositif selon les revendications 3 et 4 caractérisé en ce que les rouleaux de forme (32) de chaque série sont alignés avec les outils d'usinage de forme (26) et présentent chacun le même profil de la lame (L) obtenu par l'outil d'usinage de forme (26) en alignement duquel chacun desdits rouleaux est disposé.

6. Dispositif selon la revendication 3 caractérisé en ce qu'il comprend entre le poste de mise à longueur (2) et l'ensemble de sciage et d'usinage de forme simultanés (5) un poste de perçage (7) et/ou un poste d'entaillage et/ou un poste de mortaisage.

7. Dispositif selon les revendications 3 et 6 caractérisé en ce que le poste de perçage (7) comporte une perceuse multibroches afin de réaliser les perçages simultanément et suivant une position déterminée et réglable.

8. Dispositif selon les revendications 3 et 6 caractérisé en ce que l'ensemble de sciage et d'usinage (5) est doté d'un moyen de positionnement du bastaing (3) par rapport aux outils (25) et (26) réglable en fonction de la position des lignes de perçages afin qu'une ligne de perçages passe entre deux outils de sciage (25) et/ou entre un outil de sciage et un bord du bastaing (3).

## Claims

1. A method of manufacturing grooved or profiled strips, slats or the like or mouldings for woodwork or buildings from a rough-planed plank cut to length by machining with a bottom rotary shaft and a top rotary shaft disposed transversely with respect to the plank, which is guided and moved on a horizontal table, the shafts bearing profiled cutting tools having their edges aligned with one another so that the plank is profiled and simultaneously divided into a number of profiled slats, characterised in that the tools are made up of individual milling cutters having profiled edges alternating with individual circular saw blades.

2. A method of manufacturing grooved or profiled slats according to claim 1 from a rough-planed plank cut to length, more particularly for manufacturing slats of the kind fitted together by means of pins, characterised in that it consists in :
- drilling through the plank perpendicular to the top and bottom surfaces at a number of places disposed in lines and columns, and/or
- making at least one notch and/or mortice,
- sawing along the bottom half of the plank between the lines of holes and/or between one line of holes and an edge of the plank and simultaneously forming shapes by machining the bottom surface of the plank between the sawing planes and/or one sawing plane and an edge of the plank, and
- sawing along the top half of the plank between the lines of holes and/or between one line of holes and one edge of the plank and simultaneously forming shapes by machining the top surface of the plank between the sawing planes and/or one sawing plane and an edge of the plank.

3. Apparatus for working the method according to claims 1 and 2, comprising :
- a station (1) for rough-planing of planks (3),
- a station (2) for cutting the planks to length after rough planing,
- means (4) of transferring planks between the rough-planing station (1) and the cutting-to-length station (2), and
- an assembly (5) for sawing and shaping by machining, comprising a frame (19), a movable table (20) comprising rollers (21) driven in rotation, a set of top rollers (22) aligned in a plane parallel to the moving table (20), at least one roller being driven in rotation and adjustable in height, a bottom shaft (23) and a top shaft (24), both horizontal and parallel and offset one from another and means (6) for bringing planks between the cutting-to-iength station (2) and the sawing and machining assembly (5), the apparatus being characterised in that the bottom shaft (23) carries sawing tools (25) for sawing along the bottom half of the plank (3) and machining tools (26) independent of the sawing tools (25) and forming cross-members between the sawing tools and forming shapes on the bottom surface of the plank, the top shaft (24) carries sawing tools (25) for sawing the top half of the plank (3) and machining tools (26) independent of the sawing tools (25) and constituting cross-members between the sawing tools and forming shapes on the top surface of the plank, and the sawing tools (25) and the machining tools (26) on the bottom shaft (23) are respectively aligned along a number of parallel planes perpendicular to the bottom shaft, to the sawing tools (25) and to the machining tools (26) on the top shaft (24).

4. Apparatus according to claim 3, characterised in that, immediately after the top shaft (24), it comprises at least one pair of series of top and bottom shaping rollers (24) driven in rotation so as to move the slats (L) in translation and hold them in the vertical section to prevent the slats moving relative to one another.

5. Apparatus according to claim 3 and 4, characterised in that the shaping rollers (32) in each series are aligned with the machining tools (26) and each have the same profile as the slat (L) obtained by the machining tool (26) with which each aforementioned roller is aligned.

6. Apparatus according to claim 3, characterised in that it comprises a drilling station (7) and/or a notching station and/or a morticing station between the cutting-to-length station (2) and the simultaneous sawing and machining assembly (5).

7. Apparatus according to claims 3 and 6, characterised in that the drilling station (7) comprises a multiple-cutter drill for drilling holes simultaneously in a given adjustable position.

8. Apparatus according to claims 3 and 6, characterised in that the sawing and machining assembly (5) is equipped with a means for positioning the plank (3) with respect to the tools (25) and (26) and adjustable in dependence on the position of the lines of drill-holes so that a line of holes passes between two sawing tools (25) and/or between one sawing tool and an edge of the plank (3).

## Patentansprüche

1. Verfahren für die Fertigung von Brettern mit Nuten oder Formleisten, Formleisten für die Schreinerei oder das Baugewerbe, ausgehend von gehobeltem und abgelängtem Tannenholz durch Bearbeitung mit einer unteren und einer oberen Welle, die sich quer zu dieser auf einer horizontalen Fläche bewegten und geführten Holzleiste befinden, wobei die Wellen profilierte Schneidwerkzeuge tragen, deren Kanten zueinander ausgerichtet sind, damit das Holzstück profiliert und gleichzeitig in mehrere profilierte Leisten geteilt wird, dadurch gekennzeichnet, dass die Werkzeuge in abwechselnder Serie durch einzelne Fräsen mit profilierter Kante und einzelnen Kreissägeblättern gebildet werden.

2. Verfahren für die Fertigung von Brettern mit Nuten oder Formleisten gemäss Anspruch 1, ausgehend von abgelängten, gehobelten Holzbrettern, insbesondere für die Fertigung von Leisten vom dem Typ, bei dem die Verbindung mit Stiften erfolgt, dadurch gekennzeichnet, dass es daraus besteht :
- das besagte Brett senkrecht zur Ober- und Unterseite an mehreren Punkten zu durchbohren, die in Zeilen und Spalten angeordnet sind,
- und/oder mindestens eine Einkorbung und/ oder mindestens eine Nut anzubringen,
- einen Sägeschnitt über die Hälfte der unteren Höhe des Brettes zwischen den Bohrlinien und/ oder zwischen einer Bohrlinie und einer Kante des Brettes vorzunehmen und gleichzeitig Formen an der unteren Kante des Brettes zwischen den Sägeebenen und/oder einer Sägeebene und einer Kante der besagten Fläche vorzunehmen,
- und einen Sägevorgang über die Hälfte der oberen Höhe des Brettes zwischen den Bohrlinien und/oder zwischen einer Bohrlinie und einer Kante des besagten Brettes vorzunehmen und gleichzeitig Formen an der Oberseite des Brettes zu bearbeiten, zwischen den Sägeebenen und/oder zwischen einer Sägeebene und einer Kante des besagten Brettes.

3. Vorrichtung für den Einsatz des Verfahrens gemäss Anspruch 1 und 2, enthaltend :
- einen Stand zum Abhobeln (1) der Bretter (3)
- einen Stand zum Ablängen (2) der besagten, vorher abgehobelten Bretter.
- Transfermittel (4) für die Förderung der Bretter zwischen dem Abhobelstand (1) und dem Ablangstand (2),
- eine Säge- und Formbearbeitungseinheit (5) mit einem Rahmen (19), einem fahrbaren Tisch (20) mit Walzen (21), die in Drehrichtung angetrieben werden, einer Serie oberer Walzen (22), die parallel zum beweglichen Tisch (20) ausgerichtet sind und von denen mindestens eine in Drehrichtung angetrieben wird und in der Höhe verstellbar ist, eine horizontale untere Welle (23) und eine horizontale obere Welle (24), die parallel und gegeneinander verschoben sind, und Zufuhrmittel (6) der Bretter zwischen dem Ablängstand (2) und der Säge- und Bearbeitungseinheit (5), Vorrichtung dadurch gekennzeichnet, dass an der unteren Welle (23) Sägewerkzeuge (25) montiert sind, die an der Hälfte der unteren Höhe des Brettes (3) und der Formgebungswerkzeuge (26), die von den Sägewerkzeugen unabhängig sind, einen Sägevorgang ausführen, und Abstandsteile zwischen den besagten Sägewerkzeugen bilden und Formen an der Unterseite des besagten Brettes ausführen, dadurch dass an der oberen Welle (24) Sägewerkzeuge (25) montiert sind, die einen Sägevorgang über die Hälfte der oberen Höhe des Brettes (3) ausführen, und Formgebungswerkzeuge (26), die unabhängig von den Sägewerkzeugen Abstandsteile bilden und an der Oberseite des besagten Brettes Formen ausführen, und dadurch, dass die Sägewerkzeuge (25) und die Formgebungswerkzeuge (26) der unteren Welle (23) jeweils nach mehreren zueinander parallelen und zur besagten unteren Welle, zu den Sägewerkzeugen (25) und den Formgebungswerkzeugen (26) der oberen Welle (24) senkrechten Ebenen ausgerichtet sind.

4. Vorrichtung gemäss Anspruch 3, dadurch gekennzeichnet, dass sie unmittelbar nach der oberen Welle (24), mindestens ein Paar paralleler, unterer und oberer Formwalzenserien (32) enthält, die in Drehbewegung angetrieben werden, um die Holzleisten (L) zu fördern und in Höhenrichtung zu halten, damit sie sich nicht zueinander verschieben können.

5. Vorrichtung gemäss Anspruch 3 und 4, dadurch gekennzeichnet, dass die Formwalzen (32) einer jeden Serie mit den Formgebungswerkzeugen (26) ausgerichtet sind und jeweils das gleiche Leistenprofil (L) aufweisen, das man mit dem Formgebungswerkzeug (26) erhält und auf das jede der besagten Walzen ausgerichtet ist.

6. Vorrichtung gemäss Anspruch 3, dadurch gekennzeichnet, dass es zwischen dem Ablängstand (2) und der gleichzeitigen Säge- und Formgebungseinheit (5) einen Bohrstand (7) und/oder einen Einkerbungsstand und/oder einen Nutenschneidstand enthält.

7. Vorrichtung gemäss Anspruch 3 und 6, dadurch gekennzeichnet, dass der Bohrstand (7) eine Mehrspindel-Bohrmaschine enthält, um gleichzeitig mehrere Bohrungen in einer vorgegebenen und verstellbaren Position vornehmen zu können.

8. Vorrichtung gemäss Anspruch 3 und 6, dadurch gekennzeichnet, dass die gesamte Säge-und Bearbeitungseinheit (5) mit einer Vorrichtung zum Positionieren des Brettes (3) versehen ist, bezogen auf die Werkzeuge (25) und (26), einstellbar nach der Position der Bohrlinien, damit eine Bohrlinie zwischen zwei Sägewerkzeugen (25) und/oder einem Sägewerkzeug und einem Rand des Brettes (3) durchführt.
